# EUROPÄISCHE PATENTSCHRIFT

(11) **EP 1 354 847 B1**
(45) Veröffentlichungstag und Bekanntmachung des Hinweises auf die Patenterteilung: **09.07.2008**
(21) Anmeldenummer: 02008488.5
(22) Anmeldetag: 15.04.2002
(51) Int. Cl.: B67D 5/33, B67D 5/34

(54) **Betankungsverfahren,-vorrichtung und System**
Refuelling method, device and system
Méthode, dispositif et système de remplissage de carburant

(43) Veröffentlichungstag der Anmeldung: 22.10.2003
(73) Patentinhaber: Dezidata GmbH, 94469 Deggendorf (DE)
(72) Erfinder: Decker, Rainer, Dr., 94469 Deggendorf (DE)
(74) Vertreter: Lindner, Manfred Klaus

(56) Entgegenhaltungen:
- EP-A- 0 697 370
- EP-A- 0 719 728
- FR-A- 2 726 910
- US-A- 5 722 469
- US-B1- 6 341 629

## Beschreibung

Die Erfindung betrifft Betankungsverfahren, -systeme und -vorrichtungen nach den Oberbegriffen der Ansprüche 1, 8 bzw. 14 (aus FR 2 726 910 A bekannt). Insbesondere betrifft die Erfindung Verfahren, Vorrichtungen und Systeme zur Verringerung oder Vermeidung von Vermischungen von Flüssigkeiten bei deren Umfüllen von einem Tank in einen anderen.

Beispielsweise bei der Anlieferung von Mineralölprodukten mit Mehrkammer-Tankwagen an Tankstellen kommt es immer wieder zu unbeabsichtigten Vermischungen von verschiedenen Treibstoff-Produkten miteinander. Solche Vermischungen haben zumindest negative Folgen für die Qualität der später in Kraftfahrzeuge getankten Produkte, sie können aber auch kostspielige Motorschäden bei den damit versorgten Fahrzeugen von Nutzern oder sogar gefährliche Explosionsrisiken in jeglichen Tanks nach sich ziehen. Die letztgenannten Folgen drohen insbesondere bei der Mischung zwischen Otto- und Dieselkraftstoffen (OK/DK), während die Vermischung der verschiedenen Ottokraftstoffsorten weniger problematisch ist.

Zur Vermeidung solcher Risiken wurden, wie in der Praxis in Erfahrungen gebracht wurde, speziell in Deutschland sehr aufwendige Systeme entwickelt. Diese erkennen mittels elektronischer "Etiketten", sogenannten "TAGs", an Anschlüssen von Bodentanks über einen leitfähig ausgelegten Produktschlauch, an welchem Bodentank einer Tankstelle ein Abfüllschlauch von einem Lieferfahrzeug angeschlossen ist, um damit die Vermischungsrisiken minimieren. Gleichzeitig werden weitere Forderungen erfüllt, wie z.B. Sicherung gegen Schlauchabriss (ASS) und gegen Überfüllung (AS) und Vertauschung der Abfüllsicherungskabel sowie Sicherstellung des korrekten Anschlusses des Gaspendelschlauches (GPÜ).

Diese Systeme sind aber infolge dieses Aufwandes sehr kostspielig und kommen aus diesem Grunde weder für den Einsatz im Ausland in Frage, noch werden sie von allen Tankstellenbetreibern in Deutschland akzeptiert. Ein weiteres Problem ist, dass die Betriebssicherheit des Systems mit davon abhängt, dass die Füllstellen mit geeigneten Kennungsgebern oder TAGs ausgestattet sind. Dies ist selbst in Deutschland bisher nicht flächendeckend der Fall. Es sind lediglich zum Befüllen von Tankfahrzeugen magnetisch codierte Ladearme im Einsatz, deren Zuverlässigkeit aufgrund mechanischer Abnutzung häufig zu wünschen übrig lässt. Eine Unterscheidung der nur steuerlich unterschiedlichen Produkte Heizöl und Diesel ist sogar überhaupt nicht vorgesehen.

Ein weiterer Grund für das Auftreten von Vermischungen ist der Zeitdruck insbesondere bei der Abgabe von Produkten von Tankfahrzeugen an die Tankstellen: Inzwischen sind hier Systeme im Einsatz, die bis zu drei oder sogar vier gleichzeitige Abgaben verschiedener Treibstoffprodukte ermöglichen. Naturgemäss nimmt dabei die Wahrscheinlichkeit eines Irrtums gegenüber der früher üblichen Abgabe nur eines oder höchstens zweier Produkte deutlich zu.

Es ist ein Ziel der vorliegenden Erfindung, das Risiko von Vermischungen von unterschiedlichen Flüssigkeiten von einem Tank in einen anderen zu verringern.

Dieses Ziel wird erreicht mit Betankungsverfahren, -systemen und -vorrichtungen gemäß den Ansprüchen 1, 8 bzw. 14 erreicht.

Insbesondere wird damit eine Minimierung und vorzugsweise sogar eine Verhinderung von Vermischungen beim Umfüllen von Flüssigkeiten erreicht.

Neben der Erreichung der angestrebten Ziele sind bei der vorliegenden Erfindung ferner von Vorteil, dass eine gegenüber dem Stand der Technik preisgünstigere Lösung für die drängendsten Probleme bei gleichzeitig maximaler Kompatibilität mit den bestehenden Systemen sowie die Durchgängigkeit des Systems erreicht werden, da Irrtümer sowohl beim Beladen als auch beim Abladen auftreten können, die danach zu Vermischungen führen können. Ferner ist es von Vorteil, mit der vorliegenden Erfindung mehrere aufwärtskompatible Ausbaustufen in der Art eines Bausteinsystems anbieten zu können, um so den unterschiedlichen Sicherheitsbedürfnisse Rechnung zu tragen.

Weitere Gestaltungsmöglichkeiten der Erfindung in Form von Vorrichtungen und Systemen ergeben sich aus der analogen Anwendung der Verfahren und genauer durch Einsatz entsprechender Vorrichtungen und Systeme, die sich somit aus den Verfahren ergeben oder ableiten lassen oder in der vorrichtungsmässigen Umsetzung der Verfahrensmerkmale.

Bevorzugte und vorteilhafte Ausgestaltungen und Weiterbildungen des erfindungsgemässen Betankungsverfahrens bestehen darin,
dass die Produktkennung mittels eines Produktsensors erfolgt, und/oder
dass die Erkennung oder Identifizierung des wenigstens einen Produkts mittels Funkübertragung zur Steuerung übertragen wird, und/oder
dass die Erkennung oder Identifizierung so erfolgt, dass zunächst nur eine kleine Menge Produkt abgegeben wird und diese Menge von geeigneten Sensoren in der Umfüllleitung oder im zu befüllenden Tank selbst nachträglich erkannt wird, und/oder
dass eine Überfüllung überwacht/verhindert wird, und/oder
dass Einrichtungen zur insbesondere kontinuierlichen Umfüllmengenmessung und/oder Tank-/Kammerinhaltsmessung vorgesehen sind, und/oder
dass die Erkennung oder Identifizierung über die Messung der Dichte des Produkts oder einer von der Dichte abhängige physikalische Eigenschaft erfolgt.

Bei dem System nach der Erfindung ist es bevorzugt und von Vorteil,
wenn die Einrichtungen zur Erkennung oder Identifizierung wenigstens eines Produktes wenigstens einen Produktsensor enthalten, und/oder
wenn die Einrichtungen zur Erkennung oder Identifizierung wenigstens eines Produktes zur Messung der Dichte des Produkts oder einer von der Dichte abhängigen physikalischen Eigenschaft ausgelegt sind, und/oder
wenn die Einrichtungen zur Erkennung oder Identifizierung wenigstens eines Produktes transportabel und vorzugsweise in eine Kopplung innerhalb der Produktleitung zwischen dem stationären Tank und der Kammer des mobilen Tanks integriert ist, und/oder
wenn die Kopplung zwischen den Einrichtungen zur Erkennung oder Identifizierung wenigstens eines Produktes und der Steuerung über die Produktleitung zwischen dem stationären Tank und der Kammer des mobilen Tanks oder per Funkdatenübertragung realisiert ist,
und/oder
wenn eine Überfüllsicherung vorgesehen ist, und/oder
wenn Einrichtungen zur Umfüllmengenmessung und/oder Tank-/Kammerinhaltsmessung vorgesehen und mit der Steuerung gekoppelt sind.

Vorrichtungsmäßige vorzugsweise und vorteilhafte Weiterbildungen der Erfindung bestehen
darin,
dass die Produkterkennungs- oder -identifizierungseinrichtungen wenigstens einen Produktsensor enthalten, und/oder
dass die Produkterkennungs- oder -identifizierungseinrichtungen zur Messung der Dichte des Produkts oder einer von der Dichte abhängigen physikalischen Eigenschaft ausgelegt sind,
und/oder
dass eine Überfüllsicherung vorgesehen ist, und/oder
dass Einrichtungen zur Umfüllmengenmessung und/oder Tank-/Kammerinhaltsmessung enthalten und mit der Steuerung gekoppelt sind.

Andere mit Vorzug oder Vorteil heranzuziehende Ausgestaltungen der Erfindung ergeben sich aus den Ansprüchen, einschliesslich den abhängigen Ansprüchen und deren Kombinationen, sowie aus den gesamten vorliegenden Unterlagen.

Die Erfindung wird nachfolgend unter Bezugnahme auf die Zeichnung anhand von Ausführungsbeispielen lediglich exemplarisch und erläuternd näher beschrieben. In der Zeichnung zeigen:
Fig. 1 schematisch den Aufbau eines ersten Ausführungsbeispiels eines Betankungssystems,
Fig. 2 schematisch eine Einzelheit des ersten Ausführungsbeispiels des Betankungssystems gemäss Fig. 1, und
Fig. 3 schematisch den Aufbau eines zweiten Ausführungsbeispiels eines Betankungssystems.

Gleiche Bezugszeichen in den einzelnen Figuren und Abbildungen der Zeichnungen bezeichnen gleiche oder ähnliche oder gleich oder ähnlich wirkende Komponenten. Anhand der Darstellungen in der Zeichnung werden auch solche Merkmale deutlich, die nicht mit Bezugszeichen versehen sind, unabhängig davon, ob solche Merkmale nachfolgend beschrieben sind oder nicht. Andererseits sind auch Merkmale, die in der vorliegenden Beschreibung enthalten, aber nicht in der Zeichnung sichtbar oder dargestellt sind, ohne weiteres für einen Fachmann verständlich.

Einzelne Merkmale, die im Zusammenhang mit konkreten Ausführungsbeispielen angeben und/oder dargestellt sind, sind nicht auf diese Ausführungsbeispiele oder die Kombination mit den übrigen Merkmalen dieser Ausführungsbeispiele beschränkt, sondern können im Rahmen des technisch Möglichen, mit jeglichen anderen Varianten, auch wenn sie in den vorliegenden Unterlagen nicht gesondert behandelt sind, kombiniert werden.

Zunächst werden einzelne Elemente oder Bausteine für Verfahren, Vorrichtungen und Systeme erläutert, deren Gesamtdarstellung im Anschluss daran leichter verständlich ist. Ohne Beschränkung wird die Erfindung anhand von Beispielen bei der Kraftstoffversorgung von Tankstellen erläutert.

### Bausteine für das Tankfahrzeug

### Grundausstattung

Ein Tankfahrzeug hat üblicherweise mehrere Kammern, in denen gleiche oder unterschiedliche Kraftstoffe transportiert werden können. Ensprechend sind die Befüllungen und Abgaben des Tankfahrzeuges Betankungen im Sinne der Erfindung. Sowohl an den Beladestationen der Tankfahrzeuge, als auch an den Tankstellen, die von den Tankfahrzeugen beliefert werden, gibt es mit/für unterschiedliche(n) Kraftstoffarten jeweilige Tanks deren richtiger Anschluss an entsprechende Kammern von Tankfahrzeugen sicherzustellen ist.

Grundsätzlich ist fahrzeugseitig eine elektropneumatische Steuerung von besonderem Vorteil, da insbesondere damit die angestrebte Sicherheit gegen Fehlbedienungen erreichbar ist. Gegenüber der rein pneumatischen Steuerung bietet diese elektropneumatische Steuerung den Vorteil höherer Betriebssicherheit und besserer Benutzerführung. Die Steuerung muss mindestens auf ein Ventil im Abgabeweg jeder Kammer wirken (Bodenventil oder Durchgangsventil).

Weiterhin würde es grundsätzlich für die meisten Funktionen ausreichen, wenn das System über ein zentrales Magnetventil die gesamte Steuerluftzufuhr kontrollieren würde. Dann wäre es allerdings notwendig, für jeden Steuervorgang eine Rückmeldung z.B. in Form eines Druckschalters zu installieren. Bei dieser Form der "Überwachung" oder des "Monitoring" würde dann aber jeder Fehler oder jede Fehlbedienung dazu führen, dass auch laufende Abgaben, bei denen kein Fehler gemacht wird oder auftritt, unterbrochen würden. Daher wird die Ausstattung mit einem separat schaltbaren Ventil pro Tankkammer bevorzugt. Dadurch entfielen auch die störanfälligen und hinsichtlich der logischen Verknüpfungsmöglichkeiten wenig flexiblen pneumatischen Steuerblöcke.

Die Bedienung erfolgt bevorzugt über einfache Tasten, die ggf. ergänzt werden können durch eine Anzeige, auf der Hinweise für den Bediener dargestellt werden können.

### Erfassung der vom Tankfahrzeug geladenen Produkte

Mindestens eine, ggf. auch eine Kombination mehrerer der folgenden Möglichkeiten zur Erfassung der geladenen Produkte können angewandt werden, um die zentrale Steuerung über das in jeder Kammer geladene Produkt zu informieren.

Manuelle Eingabe per Tastatur: Befindet sich eine Bedieneinheit an der Beladeseite, d.h. der Abgabeseite bei der Befüllung der Kammern des Tankfahrzeuges, dann kann schon während des Beladens das jeweils in eine Kammer gefüllte Produkt eingegeben werden, wie etwa z.B. in einer Art Menuauswahl.

Manuelle Eingabe per Wahlschalter: Ein einfacher und daher preiswerter Schalter, der über jeder Befüllkupplung an der Beladeseite, d.h. der Abgabeseite bei der Befüllung der Kammern des Tankfahrzeuges, angebracht werden kann, kann sehr schnell das geladene Produkt eingestellt werden. Der Schalter kann ggf. mit einer Farb- oder Formcodierung kombiniert sein und so den häufig für diesen Zweck eingesetzten "Merkern" oder TAGs ähnlich ausgestgaltet werden.

Magnetcode-Sensor: Insbesondere in Deutschland sind die meisten Ladearme magnetcodiert und ermöglichen so die selbsttätige Erfassung des geladenen Produktes bereits während der Beladung.

Elektronischer Code-Leser: Zum Lesen der Kennung der am Ladearm oder am Empfängertank an einer Tankstelle angebrachten Codegeber wird eine elektronische Vorrichtung (PRD = Product Recognition Device = Produkterkennungsvorrichtung) eingesetzt, die die strommodulierten Signale dieser Geber decodieren kann. Diese Vorrichtung oder dieser Leser kann sowohl beim Beladen als auch bei der Abgabe oder Lieferung von Produkten eingesetzt werden, um z.B. über den Abgabeschlauch die Produktcodierung für den Empfängertank einzulesen. Um eine elektrische Verbindung über den Abgabeschlauch (oder den Ladearm) herzustellen, muss der entsprechende Anschluss (API-Kupplung, Schlauchkupplung) gegenüber dem Chassis des Fahrzeugs elektrisch isoliert sein.

Autonomer Produktsensor: Mittels eines Dichtesensors, z.B. auf Ultraschallbasis, kann zuverlässig zumindest zwischen Otto- und Dieselkraftstoffen unterschieden werden. Wird ein solcher Sensor in der Leitung unterhalb jeder Kammer montiert, so ermöglicht dieser die Erfassung des Produktes ohne jedes Zutun des Bedieners und ohne jegliche Einrichtung auf der Beladebühne, also beim Abgeben aus einem bzw. Einfüllen in ein Tankfahrzeug. Zusätzlich ermöglicht dieser Sensor die Erkennung der vollständigen Abgabe des Inhalts einer Kammer und schützt so vor Manipulationen oder unberechtigter Entnahme von Produkt auf Kosten des Kunden, Betreibers oder Auftraggebers.

Mobiler Elektronischer Peilstab: Ist jede einzelne Tankkammer des Fahrzeugs mit einer elektronischen Peilvorrichtung ausgestattet, kann diese neben ihrer eigentlichen Aufgabe der Füllstandsbestimmung ebenfalls eine Information über die Art des Produktes liefern. Damit ist nicht nur eine Kontrolle der Qualität, sondern auch eine detaillierte Mengenverfolgung möglich.

Kurzstreckendatenfunk: Verfügt die Belade- oder Füllstelle über eine Vorrichtung, die online per Funkübertragung die über die einzelnen Ladearme abgegebenen Produkte (und Mengen) an das Tankfahrzeug übermittelt, so wird über diese Schnittstelle am Fahrzeug der Beladeplan erhalten und steht dann dort zur Verfügung. Vorzugsweise sollte dafür eine Standardisierung der Schnittstellen erfolgen.

### Erkennung des Produkts im Empfängertank

Codeleser (PRD): Ist der Anschluss am Empfängertank mit einer Product Identification Device (PID) ausgestattet, dann wird über einen leitfähigen Produktabgabeschlauch ein Stromkreis zwischen Fahrzeug und Empfängertank gebildet. Die PID moduliert den Strom in diesem Kreis und codiert so Informationen über das Produkt sowie optional weitere Daten (Code für die Tankstelle usw.) für die PRD am Fahrzeug.

Mobiler Codegeber einer PID: Die PID braucht nicht in allen Fällen fest in das Rohrsystem an der Tankstelle (Empfängertanks) eingebaut zu sein, sondern könnte auch als portables Zwischenstück für die Kopplung zwischen Abgabeschlauch des Tankfahrzeuges und Befüllanschluss der Tanks an Tankstellen am Fahrzeug mitgeführt werden.

Magnetcode-Leser: Ähnlich wie auf der Beladeseite existiert auch für die Abgabe vom Fahrzeug an Tankstellentanks eine Produktcodierung mittels Magneten. Allerdings erfolgt diese Codierung nicht direkt an der Befüllkupplung, sondern nur z.B. in einem Stecker, wie beispielsweise dem Stecker der in Deutschland gesetzlich vorgeschriebenen Abfüllsicherung. Wenn diese Codierung genutzt werden soll, muss zusätzlich noch eine Zuordnung zwischen diesem Stecker und dem entsprechenden Schlauchanschluss hergestellt werden.

Kurzstreckendatenfunk: Eine drahtlose Datenschnittstelle ermöglicht die Abfrage von Informationen z.B. über den Füllstand in den Bodentanks der Tankstelle. Diese Abfrage kann nicht nur vor und nach, sondern auch während der Anlieferung, also kontinuierlich, erfolgen. Unter Umständen würde die Produkterkennung durch die Erkennung von Fehlzuordnungen anhand der Erfassung einer Füllstandsänderung in einem falschen Tank beispielsweise erst nach dem Eintreten einer Vermischung ermöglichen. Das dann kontaminierte Produkt müsste zwar in einem solchen Fall kostspielig entsorgt werden, die wesentlich höheren Folgekosten für Motorschäden etc. könnten aber durch die rechtzeitige Erkennung und sofortige Sperrung des Verkaufs aus diesem Tank vermieden werden.

### Sonstige Elemente oder Bausteine

Elektronische Abfüllsicherung: In Deutschland und einigen wenigen anderen europäischen Ländern ist die Ausstattung aller Tanks mit Thermistor-Grenzwertgebern (Kaltleitern) gesetzlich vorgeschrieben. Die Abgabe darf fahrzeugseitig nur erfolgen, wenn der dort installierte "Abfüllsicherungsverstärker" an einen nicht mit Produkt benetzten Thermistor angeschlossen ist und, sofern mehr als ein Produkt zur Zeit abgegeben wird, dieser Grenzwertgeber über einen separaten Stromkreis einem bestimmten Produktschlauch zugeordnet wurde.

Gaspendelsensor: Mit einem in die Gaspendelleitung des Fahrzeugs eingebauten Sensor, der in der Lage sein muss, nicht nur einen Gasfluss, sondern auch die Dichte oder eine andere physikalische Eigenschaft des Gases zu bestimmen, mit dem das Gas von Frischluft unterscheidbar ist, kann die bisher nur in Deutschland vorgeschriebene Überwachung des korrekten Anschlusses der Gaspendelleitung autark am Fahrzeug durchgeführt werden. Solche Sensoren können in verschiedenen Technologien realisiert werden, z.B. als thermische Sensoren nach dem Hitzdrahtprinzip oder basierend auf dem Prinzip der Schall-Laufzeit-Messung.

Funkgestützte, portable elektronische Abfüllsicherung: Die für die Abfüllsicherung benötigten Kabel sind insbesondere bei der gleichzeitigen Abgabe mehrerer Produkte problematisch, da diese vertauscht werden könnten. Die Massnahmen, mit denen dann die richtige Zuordnung sichergestellt werden muss, sind sehr aufwändig und damit kostspielig. Dieses Problem kann über eine portable Einheit gelöst werden, die den Zustand der Thermistor-Sensoren sowie ggf. weitere Daten, wie z.B. Füllstände und/oder Codierungen für die Produkte an die fahrzeugseitige Steuerung übermitteln.

Funkgestützte elektronische Sammelabfüllsicherung ohne Zuordnung: Wird z.B. durch Abfrage des Tankinhalts oder auf andere Weise sichergestellt, dass es überhaupt nicht zu einer Überfüllung kommen kann, dann kann der Aufwand für die Zuordnung der Abfüllsicherungen zu den Produktschläuchen komplett eingespart werden. Statt dessen würde es genügen, alle Grenzwertgeber gemeinsam abzufragen und beim Ansprechen einer einzelnen Sicherung sofort alle laufenden Abgaben zu unterbrechen. Die Anzahl der anzuschliessenden Sensoren müsste entweder auf separatem Weg ermittelt werden, oder es werden eine maximale Anzahl von Sensoren festgelegt und bei Tankstellen mit weniger Sensoren für die nicht vorhandenen Tanks Dummy-Sensoren installiert.

Funksender für Abfrage der elektronischen Tankinhaltsmessung: Wenn die Ausstattung von tankstellenseitig in vielen Fällen bereits installierten Tankinhaltsmesssystemen mit einer tenfunkschnittstelle z.B. aus Kostengründen nicht in Frage kommt, kann diese Abfrage auch über einen am Fahrzeug mitgeführten portablen Sender erfolgen, der vom Fahrer vor Beginn der Abgabe an einen hierfür zu installierenden Stecker angeschlossen wird. In Ländern, in denen kein separater Grenzwertgeber vorgeschrieben ist, könnte über diese Schnittstelle eine wirkungsvolle und dennoch sehr kostengünstige Abfüllsicherung realisiert werden.

### Bausteine oder Elemente für die Füllstelle

Ladearmcodierung mit Magneten: Seitlich an der Ladearmkupplung zum Anschluss an die Befülleinrichtung am Tankfahrzeug werden zwei Magneten angebracht. Deren Position wird fahrzeugseitig durch vier Reed- oder Hallsensoren abgefragt und ermöglicht in Kombination mit der Sensorik an Bord des Fahrzeugs die automatische Ermittlung des Beladeplans.

Ladearmcodierung mit elektronischem Codegeber ("PID"): Solche Geber sind als Product Identification Device oder Produktidentifikationsvorrichtung genormt. Ist ein Ladearm mit einem solchen Geber ausgestattet, der beim Ankuppeln des Arms mit Strom versorgt wird, und dann Telegramme aussendet, werden Informationen nicht nur über das Produkt, sondern auch über die Ladeposition, die Füllstelle und ggf. sogar über die dem Produkt während der Beladung zugesetzten Additive enthalten.

Überfüllsicherung: Europaweit bei der Untenbefiillung von Fahrzeugen vorgeschrieben, verhindert diese Vorrichtung oder dieses Verfahren nicht nur das Überladen der Fahrzeuge, sondern kann auch z.B. bei Fehlbedienungen verwendet werden, um das Beladen abzubrechen (Interlock-Kreis). Neben der Überwachung der Gaspendelleitung kann durch die bordseitige Elektronik auch bei Vermischungsgefahr das Beladen abgebrochen werden, allerdings nicht individuell pro Kammer, sondern alle laufenden Ladevorgänge insgesamt. Hierzu ist lediglich ein einfacher Kontakt notwendig, mit der eine Rückleitung der Überfüllsicherung unterbrochen wird.

Funkanbindung: Auch für die Belade- oder Füllstelle für das Tankfahrzeug kann durch eine online Funkdatenanbindung der Aufwand für die Installation separater Kennungsgeber eliminiert werden. Die Steuerung an der Beladestrasse müsste dann nur die für die einzelnen Ladearme gemessenen Durchflussmengen sowie den Zustand der elektronischen Messeinrichtungen ständig an die Steuerung am Fahrzeug übermitteln. Werden diese Informationen mit den Signalen der bordeigenen Sensoren korreliert, dann kann auch hieraus der Beladeplan abgeleitet werden. Als zusätzlicher Nutzen steht die Information über die geladene Menge an Bord zur Verfügung.

### Elemente oder Bausteine für die Tankstelle

Magnetcode im Grenzwertgeberstecker: Durch die Anordnung von zwei Magneten an vier möglichen Positionen kann an das Fahrzeug übermittelt werden, welches Produkt diesem Grenzwertgeber zugeordnet ist. Diese Information ist nicht nur zur Produkterkennung, sondern auch aus Sicherheitsgründen (Abfüllsicherung) von Vorteil. Sie ist allerdings nicht ohne weiteres auswertbar, sondern erst nach dem Herstellen der Zuordnung zu der zugehörigen Schlauchkupplung. Hierfür bedarf es eines weiteren Stromkreises.

Zweipoliger elektronischer Kennungsgeber (PID) in Produktleitung: Ist ein solcher Geber tankstellenseitig installiert, so moduliert dieser den Strom in einem zwischen Fahrzeug und Tankstelle über den leitfähigen Produktschlauch geschlossenen Stromkreis. Dadurch kann die fahrzeugseitige Steuerung bereits vor der Freigabe der Lieferung die korrekte Zuordnung erkennen. Würde die. Schlauchverbindung zu einer Vermischung führen, so gäbe die Steuerung die Abgabe nicht frei. Der zweipolige Kennungsgeber lässt sich vorteilhaft extrem miniaturisieren und kann so z.B. in den ohnehin notwendigen Isolierflansch integriert werden.

Mehrpoliger elektronischer Kennungsgeber (PID-GWG): Diese Lösung ist in vielen Markentankstellen in Deutschland installiert. Sie unterscheidet sich von der kostengünstigeren und insbesondere Installationskosten sparenden zweipoligen Variante durch das Vorhandensein weiterer Anschlüsse, die über entsprechende Kabel mit den Grenzwertgebersteckern verbunden werden. Dadurch ist eine Zuordnung des jeweiligen Grenzwertgebers zum Abgabeschlauch möglich, so dass im Fall einer Überfüllung die richtige Abgabeleitung am Fahrzeug geschlossen werden kann.

Zweipoliger elektronischer Kennungsgeber für Abfüllsicherungszuordnung: Der Einsatz der vor allem hinsichtlich der Verdrahtung an der Tankstelle wesentlich aufwendigeren mehrpoligen Kennungsgeber lässt sich dadurch umgehen, dass ein weiterer Kennungsgeber in den ursprünglich nur als "Mithöranschluss" ausgelegten Kreis im GWG-Anschluss eingebaut wird. Die Querverbindung zwischen GWG-Stecker und Produktflansch kann damit entfallen, und damit könnte eine wesentliche Ursache für hohe Installationskosten und Störanfälligkeit des Systems eliminiert werden.

Mobiler Kennungsgeber: Diese Lösung bietet sich als Low-Cost Variante an, wenn beispielsweise nur Wert auf die Vermeidung von Vermischungen zwischen Otto- und Dieselkraftstoffen (OK/DK) gelegt wird. Am Fahrzeug müsste nur ein "Diesel-Zwischenstück" mitgeführt werden, das vom Fahrer vor Beginn der Lieferung am Dieselstutzen der Tankstelle angebracht wird.

Produktsensor in der Zuleitung mit Datenfunk-Schnittstelle: Wird kurz hinter dem Schlauchanschluss in der Rohrleitung der Tankstelle ein Sensor eingebaut, der in der Lage ist, das Vorhandensein von Produkt in dieser Leitung zu erkennen (und an die Steuerung im Fahrzeug z.B. über Funk zurückzumelden), dann kann über die Abfrage dieses Sensors auf der Fahrzeugseite auf die Zuordnung der Befüllschläuche rückgeschlossen werden. Die Menge an Produkt, die für diese Zuordnung "verbraucht" wird, ist deutlich geringer als bei der Erkennung über das tankstellenseitige Füllstandsmesssystem (s.u.).

Mobiler Produktsensor mit Datenfunk-Schnittstelle: Ähnlich wie der mobile Kennungsgeber kann auch ein solcher Sensor am Fahrzeug mitgeführt und vom Fahrer vor Beginn der Abgabe z.B. am Dieseltankstutzen angebracht werden, wenn der Einbau in alle Tankstellen aus Kostengründen nicht in Frage kommt.

Tankinhaltsmessung mit Datenfunk-Schnittstelle: Werden die Daten einer tankstellenseitig installierten elektronischen Füllstandsmessung über eine Funkschnittstelle vom Fahrzeug ausgelesen, so können diese Daten ebenfalls zur Erkennung von Vermischungen ausgewertet werden. Je nach Empfindlichkeit und Ansprechzeit des für die Tankinhaltsmessung eingesetzten Messverfahrens kann die Menge des Produkts, die vor der Erkennung eines Fehlers abgegeben wird, zwischen 5 und 100 Litern betragen. Alternativ ist auch die Ausstattung der Tankinhaltsmessung mit einer drahtgebundenen Schnittstelle möglich, an die dann ein portabler Funksender/-empfänger angeschlossen werden kann, der am Fahrzeug mitgeführt wird. Es müsste dann lediglich die Steckverbindung standardisiert werden, die für diesen Zweck an der Tankstelle vorgesehen werden muss.

### Systeme

Aus den vorstehend beschriebenen Elementen und Bausteinen lassen sich im wesentlichen zwei Kategorien von Systemen ableiten, die jeweils in verschiedenen Ausbaustufen genutzt werden können: Drahtlos arbeitende und schlauchgebundene Systeme. Diese werden nachfolgend genauer beschrieben.

### Schlauchgestützte Systeme

Als Medium zur Datenübertragung wird der Produktschlauch genutzt, der zu diesem Zweck gut leitfähig sein muss. Technisch stellt dies kein Problem dar, allerdings kann die Abnahme der Leitfähigkeit infolge der Alterung der Schläuche zu Störungen bereits vor dem Erreichen der möglichen Nutzungsdauer der Schläuche führen.

### Light-Version

Es muss nur in die Ausrüstung des Fahrzeugs investiert werden in Form von:
- Steuerung
- Codeleser (PRD) für Abladeseite
- Produktsensoren in allen Rohrleitungen
- mobiles PID
- leitfähige Produkt- und Gaspendelschläuche
- ggf. Erdungsleitung (nur notwendig, wenn Dieselkraftstoff als einziges Produkt abgegeben werden soll)
- ggf. Unterbrechung der Interlock-Leitung für die Überfüllsicherung der Ladestelle

Mit diesem System kann zuverlässig die Beimengung von Ottokraftstoff in Dieselkraftstoff und umgekehrt vermieden werden.

Beim Beladen der Kammern eines Tankfahrzeuges fungieren die in die Produktleitung eingebauten Sensoren zunächst als Leermelder und werden nach dem Abschluss der Beladung benutzt, um vollautomatisch und ohne Zutun des Fahrers den Beladeplan zu ermitteln, allerdings nur "grob", d.h. nur unterschieden nach Otto- und Dieselkraftstoff. Ist die Leitung vor der Beladung nicht leer, so könnte ein vom Sensor während der Beladung ermittelter "Dichtesprung" genutzt werden, um die Beladung über die Interlock-Leitung abzubrechen.

Vor dem Abladen aus den Kammern eines Tankfahrzeuges muss der Fahrer den Anschluss des Dieseltanks der Tankstelle mit dem mitgeführten portablen Diesel-Codegeber (PID) "markieren", bevor er seine Produktschläuche anschliesst. Die fahrzeugseitige Steuerung erkennt einerseits angeschlossene Schläuche über den nach Herstellung der Verbindung fliessenden Strom. Ist dieser Strom moduliert, so führt der Schlauch zum Dieseltank. Ist er es nicht, dann führt er zu einem Ottokraftstofftank.

Eine Freigabe erfolgt z.B. für den so erkannten Dieseltank nur, wenn das geladene Produkt ebenfalls Diesel ist, und umgekehrt für die Ottokraftstofftanks nur, wenn fahrzeugseitig ebenfalls Ottokraft in der entsprechenden Kammer geladen ist. Die Vermischung von Ottokraftsorten untereinander wird vom System in dieser Version nicht erkannt und kann demzufolge auch nicht verhindert werden.

Diese Light-Version ist für den Einsatz in Deutschland nach aktueller Gesetzeslage nicht geeignet, da zumindest für die Ottokraftsorten keine Zuordnung zwischen Grenzwertgeber und Produktschlauch möglich ist.

### Miniversion

Die fahrzeugseitige Ausstattung entspricht der Light-Version.

Tankstellenseitig werden alle Produktstutzen und der Gaspendelanschluss mit einem fest eingebauten Codegeber (PID) ausgestattet, vorzugsweise mit der Einbaukosten sparenden zweipoligen Version.

Die "Markierung" des Dieseltanks mit dem portablen Codegeber ist nicht mehr notwendig.

Mini- und Light-Version können insbesondere in der Übergangszeit während der flächendekkenden Einführung des und Umstellung auf das erfindungsgemässe System und Verfahren problemlos kombiniert genutzt werden.

### Miniversion für Deutschland

Diese Version unterscheidet sich von der allgemeinen Miniversion durch den tankstellenseitigen Einsatz der mehrpoligen PID-GWG und die fahrzeugseitig auszuwertenden Rückkreise über das Grenzwertgeberkabel. Diese Version ist auch für den Einsatz in Deutschland nach aktueller Gestzeslage geeignet.

### Standardversion Deutschland

Diese Version entspricht der Miniversion und enthält zusätzlich Magnetcodeleser zum Lesen der Produktcodierung der Ladearme an den Füllstellen, sowie zum Lesen der im GWG-Stekker der Tankstellen eingebauten Magnetcodes. Die Produktsensoren im Fahrzeug könnten, auch wenn dies nicht bevorzugt ist, in dieser Version durch einfachere Leermelder ersetzt werden.

### Midiversion

Diese Version entspricht der Miniversion, nur werden fahrzeugseitig auch die Beladekupplungen mit der Möglichkeit zum Codelesen ausgestattet. Die Mehrkosten dürften vernachlässigbar sein und sind im Fall von "links-links" Fahrzeugen (Beladen und Abladen erfolgt auf derselben Seite) gleich Null. Füllstellenseitig müssen alle Ladearme mit entsprechenden Codegobern ausgestattet werden.

Nach Ablauf der Übergangszeit, d.h. nach Umrüstung aller Ladearme auf Codegeber, könnte bei Neufahrzeugen auf den Einbau der Magnetcode-Leser verzichtet werden. Nach Ablauf einer weiteren Übergangszeit, d.h. nach Umrüstung aller Fahrzeuge auf elektronische Codeleser auch für die Beladekupplungen, könnten auch an allen Ladearmen die Magnetcodegeber entfallen.

### Maxiversion mit Mengenerfassung

Fahrzeugseitig ist in allen Kammern ein elektronischer Peilstab montiert, der den Füllstand in jedem Tank registriert, und der als Nebenprodukt die Dichte des in den Kammern geladenen Produktes liefert. Damit ist eine lückenlose Überwachung nicht nur der Qualität, sondern auch der Mengenbilanzen gewährleistet. Die Produktsensoren in den Rohrleitungen unterhalb der Kammern können durch einfachere Leermelder ersetzt werden. Ansonsten entspricht die Funktionalität der der Systeme mit einfacher Produkterkennung.

### Datenfunkgestützte Systeme

Voraussetzung für den Einsatz solcher Systeme ist eine zuverlässige funkgestützte Datenverbindung. Insbesondere beim Einsatz der Funkstrecke für die sicherheitsrelevante Anwendungen, wie z.B. die Abfüllsicherung, würde ein störbares bzw. selbst störbehaftetes System sehr rasch an Akzeptanz durch den Anwender verlieren, wenn beispielsweise durch solche Störungen häufige Unterbrechungen bei der Abgabe die Folge wären. Die Abgabe muss aber bei einer Störung der Funkstrecke sofort unterbrochen werden, da sonst die strengen Vorgaben der gesetzlichen Vorschriften hinsichtlich der Abschaltzeiten nicht eingehalten würden und so eine Überfüllung die Folge sein könnte.

Ziel beim Einsatz von Funk sollte es sein, alle zwischen Fahrzeug und Tankstelle bzw. Füllstelle notwendigen Kabelverbindungen zu ersetzen, da diese nicht nur einmalige, sondern ständige Kosten für den Unterhalt und den regelmässigen verschleissbedingten Austausch verursachen und auch mit Arbeitsaufwand bei der Verbindungsherstellung und -trennung im Zuge von Betankungsvorgängen einhergehen. Ein weiterer Vorteil eines funkgestützten Systems ist, dass die erhöhten Anforderungen an die Leitfähigkeit der Produktschläuche damit eliminiert werden können.

### Light-Version

Auch hier kommt die Light-Version allein mit der fahrzeugseitigen Ausrüstung aus:
- Steuerung
- Produktsensoren in allen Rohrleitungen
- am Fahrzeug fest eingebaute Funkstation
- portable Funkstation als Rohrzwischenstück mit Leermelder
- ggf. Unterbrechung der Interlock-Leitung für die Überfüllsicherung der Ladestelle

Beladeseitig entspricht die Funktion der zuvor beschriebenen Light-Version ohne Funk.

Beim Abladen setzt der Fahrer den mitgeführten Adapter auf die Kupplung des Dieseltanks auf und setzt damit den eingebauten Sender in Betrieb. Eine Abgabe wird fahrzeugseitig nur freigegeben, wenn das Funksignal des Adapters registriert wird. Wenn der Fahrer eine Abgabe auslöst, öffnet zunächst das entsprechende Bodenventil der jeweiligenKammer des Tankfahrzeuges, aber nur für eine sehr kurze Zeit (1 bis 2 Sekunden), so dass die Menge des abgegebenen Produktes nur wenige Liter (1 bis 5) beträgt. Danach "lauscht" die Steuerung auf das Signal des Leermelders im Adapter, der bei der Abgabe von Dieselkraftstoff nach wenigen Sekunden ansprechen muss. Unterbleibt dieses Signal, so unterbleibt auch die weitere Abgabe und es wird eine Fehlermeldung angezeigt ("Dieselkraftstoffabgabe in Ottokraftstofftank!"). Erfolgt die Meldung, dass das Produkt im Adapter "angekommen" ist, dann öffnet automatisch erneut das Bodenventil und die Abgabe wird fortgesetzt.

Wird Ottokraftstoff abgegeben, wird mit derselben Abfolge sichergestellt, dass die Abgabe nicht versehentlich in den Dieselkraftstofftank erfolgt. Der Sensor im Adapter darf in diesem Fall innerhalb der nächsten 2 bis 10 s nach Auslösen des anfänglichen Produktstosses nicht ansprechen. Sollte er dies doch tun, dann bleibt die Abgabe gestoppt und es erfolgt die Fehlermeldung "Ottokraftstoffabgabe in Dieselkraftstofftank!". Anderenfalls wird die Abgabe, wie zuvor für Dieselkraftstoff beschrieben ist, automatisch fortgesetzt.

In Deutschland ist dieses System wegen der strengen zusätzlichen Überwachungsvorgaben (ASS, GPÜ, AS) gemäss aktueller Gesetzeslage nicht einsetzbar.

### Miniversion

Die fahrzeugseitige Ausstattung entspricht der der Light-Version.

Tankstellenseitig wird der Produktsensor fest in der Dieselkraftstoffleitung montiert und zusammen mit den Signalen eines an der Tankstelle installierten Tankinhaltsmesssystems an eine für den Fahrer zugängliche Steckverbindung an der Tankstelle geführt.

Der Fahrer führt einen portablen Sender mit, der an diese Steckverbindung an der Tankstelle angeschlossen werden muss. Da auch die Stromversorgung des Senders auf diesem Wege erfolgen kann, braucht der portable Sender nicht einmal eine eigene Stromversorgung per Akku und kann auf diese Weise sehr klein, leicht und damit auch preiswert und handlich gehalten werden.

Die Funktion entspricht der der Light-Version, wird aber durch eine zusätzliche Überwachung des Tankinhalts in den Bodentanks vor, während und nach der Abgabe ergänzt. Dadurch übernimmt das System die Funktion einer Abfüllsicherung (wenn auch nicht nach den derzeit strengen deutschen Richtlinien), denn durch die ständige Überwachung der Füllstände kann eine Überfüllung vermieden werden, eine korrekte Funktion des Füllstandsmesssystems in den Bodentanks vorausgesetzt.

Wenn z.B. durch manuelle Eingabe der geladenen Produkte der Fahrzeugsteuerung auch die Ottokraftstoffsorte in den einzelnen Kammern bekannt ist, kann mit dieser Version auch die Vermischung von Ottokraftstoffprodukten erkannt und in gewissen Grenzen verhindert werden. Hierzu wird der Ablauf bei Ottokraftstoffabgaben leicht gegenüber dem bei der Miniversion modifiziert: Nachdem durch den anfänglichen Produktstoss und Überwachung der Diesel-Rückmeldung eine gefährliche OK/DK-Vermischung ausgeschlossen ist, wird die Abgabe wieder gestartet. Über die Abfrage des Füllstandes in den Bodentanks muss nun nach spätestens 5 bis 30 Sekunden (entsprechend 50 bis 300 1 Produktzufluss) eine Zunahme des Pegels in dem entsprechenden Bodentank registriert werden. Unterbleibt dies, oder erfolgt der Anstieg in einem Bodentank mit einem anderen Produkt, so wird die Abgabe sofort gestoppt und dem Fahrer die erfolgte Vermischung angezeigt. Es bleibt anzumerken, dass während des Wartens auf den Pegelanstieg vom System der Beginn einer weiteren Abgabe nicht zugelassen wird. Das ist aber keine wesentliche Einschränkung, da diese Zeit ohnehin für die Vorbereitung der nächsten Abgabe benötigt wird (so genanntes "Anschlauchen"). Prinzipiell können mit diesem Verfahren beliebig viele Abgaben gleichzeitig durchgeführt werden.

Wenn die Überwachung des Pegelanstieges auch während der gesamten Lieferdauer kontinuierlich weiter durchgeführt wird, ist es mit diesem System in gewissen Grenzen auch möglich, einen Schlauchabriss zu erkennen: Bleibt der Anstieg nämlich aus, so wird ebenfalls die Abgabe gestoppt. Das Auslaufen einer Kammer kann jedenfalls auf diese Weise zuverlässig unterbunden werden.

Diese Systemvariante kann kompatibel mit den an Tankstellen zunehmend eingesetzten Feldbussystemen (EPSI, IFSF) gestaltet werden. Die portable Funkschnittstelle muss hierzu nur in der Lage sein, das jeweilige Busprotokoll zu fahren oder zu nutzen.

### Midiversion

Wird eine Funkstation an der Tankstelle fest eingebaut, so ist keine portable Einheit mehr notwendig und der Arbeitsschritt des Herstellens der Verbindung zum Tankstellensystem kann entfallen.

### Midiversion mit Sicherung gegen Überfüllung (AS) für Deutschland

Die strengeren Vorschriften in Deutschland erfordern zur Zeit den Einsatz einer separaten, von den übrigen Systemen unabhängigen Abfüllsicherung. Weitere gesetzliche Vorschriften erzwingen die Überwachung des Gaspendelschlauches (GPÜ) sowie der Produktschläuche gegen Abriss oder Nicht-Anschluss (ASS).

Die Gaspendelüberwachung kann mittels eines einfachen mechanischen Sensors, oder, wenn eine echte Funktionsüberwachung gewünscht wird, mittels eines Strömungs- und Dichtesensors autark am Fahrzeug realisiert werden.

Die Abfüllschlauchsicherung lässt sich beispielsweise über die kontinuierliche Mengenüberwachung während der Abgabe implementieren. Da eine echte Bilanz jedoch nicht möglich ist, da die vom Fahrzeug abgegebene Menge nur sehr näherungsweise bekannt ist, wäre für diese Funktion die Installation eines elektronischen Peilsystems an Bord des Fahrzeugs von Vorteil (siehe weiter unten "Maxiversion").

In jedem Fall muss fahrzeugseitig für deutsche Systeme eine Abfüllsicherung ggf. nachgerüstet werden. Dabei würde aber eine funkgestützte "Sammelsicherung" genügen, die mittels einer separaten Funkstation angekoppelt wird, und an die alle Thermistoren angeschlossen werden. Dadurch entfällt die Notwendigkeit der Zuordnung, denn es wird ja durch die ständige Füllhöhenabfrage das Anfahren einer der Abfüllsicherungsgrenzen vermieden. Dadurch bleiben alle Sensoren unbenetzt - ausser bei einem Versagen oder einer Fehlfunktion der Tankinhaltsmessung. Dann allerdings muss das Ansprechen eines einzelnen Sensors zum Abschalten aller laufenden Abgaben führen. In diesem Ausnahmefall dürften weitere Abgaben nur im "Einzelmodus" durchgeführt werden, d.h. es würde von der Steuerung nur noch die Abgabe eines einzelnen Produktes zur Zeit zugelassen. Dabei ist das Risiko von Verwechslungen oder Fehlzuordnungen zwischen Grenzwertgeber und Produktschlauch minimal.

### Maxiversion

Bei dieser Ausstattungsstufe oder -version ist an Bord des Fahrzeuges ein elektronisches Peilsystem installiert, das nicht nur die Qualität der geladenen Produkte, sondern auch deren Menge kontinuierlich überwacht. Dadurch eröffnet sich im Zusammenwirken mit der tankstellenseitigen Inhaltsmessung die Möglichkeit der Mengenbilanz (abgegebene Menge im Vergleich zur angekommenen Menge). Dadurch kann die Empfindlichkeit gegenüber Produktverlusten, z.B. durch Leckagen, erheblich gesteigert werden.

Mit dieser Version oder Ausstattungskombination können die aktuellen gesetzlichen Vorgaben in Deutschland für die Abfüllschlauchsicherung erfüllt werden, d.h. das Auslaufen einer grösseren Menge von Produkten kann vom System erkannt und durch Unterbrechung der Abgabe unterbunden werden.

Durch die vor Beginn einer Abgabe, also prophylaktisch einer Überfüllung entgegenwirkende Vorausberechnung der noch in den Bodentank einfüllbaren Menge kann in dieser Variante noch zuverlässiger das Ansprechen einer der Abfüllsicherungen verhindert werden.

Zusammenfassend lassen sich mit den erfindungsgemässen Verfahren und danach arbeitenden Systemen und Vorrichtungen Produktvermischungen, insbesondere die gefährlichen und schadensträchtigen Produktvermischungen zwischen Otto- und Dieselkraftstoffen verhindern.

Zum möglichst kostengünstigen Realisieren der Vorrichtungen und Verfahren gemäss der vorliegenden Erfindung werden bevorzugt und vorteilhaft neuartige Sensoren und Module eingesetzt:
- Dichtesensor und Produktpräsenzsensor (Leermelder) zum Einbau in die Leitungen unterhalb der Kammern eines Tankfahrzeugs, ermöglichen die Unterscheidung zwischen Otto- und Dieselkraftstoffen sowie die automatische Registrierung des Leerzustandes einer Kammer.
- Produktpräsenzsensor (hinter dem Einfüllstutzen des Tankstellentanks fest eingebaut, oder als tragbare Einheit zum temporären Anschluss während der Anwesenheit des Tankfahrzeugs)
- Sammelabfüllsicherung für den Anschluss an vier gleichzeitig arbeitende Thermistorsensoren
- Funkstation für die Abfrage von tankstellenseitig verfügbaren Informationen, z.B. über den aktuellen Füllstand sowie die Produktbelegung der Erdtanks der Tankstelle
- Gasströmungs- und -dichtesensor(en) für die kontinuierliche und effiziente Überwachung der Gaspendelung - sowohl bei der Abgabe als auch bei der Beladung einsetzbar
- mobiler Kennungsgeber zur kostengünstigen temporären Ausrüstung einer Tankstelle mit einer über den leitfähigen Abfüllschlauch abfragbaren Produktkennung
- Abfüllsicherungsstecker mit eigenem elektronischen Produktkennungsgeber

### Varianten

Aufgrund der Vielzahl der denkbaren Kombinationen von Einzelmerkmalen der vorliegenden Erfindung innerhalb des Umfangs der letzteren sind in der vorstehenden Beschreibung nur exemplarisch einige heute mit Vorteil einsetzbare Varianten genauer beschrieben. Selbstverständlich lassen sich zur Realisierung der Erfindung und/oder Erfüllung weitergehender Forderungen auch noch viele andere Kombinationen der beschriebenen Elemente und Bausteine bilden.

Nachfolgend sind noch einige weitere allgemeine oder spezielle Varianten dargelegt:

Bei einer erfindungsgemässen Vorrichtung zur Verhinderung von Vermischungen bei der Abgabe von flüssigen Produkten, kann vorgesehen sein,
dass eine Steuerungs- oder Steuervorrichtung an Bord eines Tankfahrzeuges mindestens ein Befüll- oder Abgabeventil kontrolliert und so die Beladung und/oder die Abgabe von Produkten individuell für einzelne Tankkammern des Fahrzeuges oder insgesamt freigibt oder blokkiert,
dass mindestens eine Vorrichtung zur kammerweisen Erkennung oder Eingabe und Speicherung der Produktart oder der Produktkategorie an Bord des Tankfahrzeuges vorhanden ist und von der Steuerungsvorrichtung genutzt werden kann,
dass mindestens eine Vorrichtung zur Erkennung des Produktes, das über einen am Tankfahrzeug angeschlossenen Schlauch in einen am anderen Schlauchende angeschlossenen Empfängertank abgegeben werden darf, an Bord des Tankfahrzeuges vorhanden ist, und/oder dass mindestens eine Vorrichtung zur Erkennung des Produktes, das über einen Ladearm in das Tankfahrzeug abgegeben werden darf, am Ladearm und/oder an Bord des Tankfahrzeuges vorhanden ist, und
dass die Produkterkennungsvorrichtung von der Steuerungsvorrichtung genutzt werden kann, und
dass die Steuerungsvorrichtung die vorhandenen Informationen verarbeitet und daraus die Entscheidung ableitet, ob eine Abgabe zu einer Vermischung führen würde oder nicht, und nur im letzteren Fall das entsprechenden Ventil freigibt.

Bei einer solchen Vorrichtung kann ferner vorgesehen sein, dass die Erkennung der korrekten Zuordnung so erfolgt, dass zunächst nur eine kleine Menge Produkt abgegeben wird und diese Menge von geeigneten Sensoren in der Zuleitung zum Empfängertank oder im Empfängertank selbst nachträglich erkannt wird. Nur wenn die kleine Menge im richtigen Tank ankommt, wird die weitere Abgabe freigegeben bzw. automatisch fortgesetzt. Diesbezüglich bilden die Kammern im Tankfahrzeug bei dessen Beladung den Empfängertank.

Zusätzlich oder alternativ kann vorgesehen sein, dass die Vorrichtung zur automatischen Erkennung der Produktkategorie die Dichte des Produkts oder eine von der Dichte abhängige physikalische Eigenschaft misst und dadurch beispielsweise zwischen leichten Ottokraftstoffen und schwereren Dieselkraftstoffen oder Heizölen unterscheiden kann.

Eine weitere Ausgestaltungsvariante besteht darin, dass die Erkennung des im Empfängertank, der vom Tankfahrzeug beliefert wird, gelagerten Produktes mittels eines portablen Kennungsgebers erfolgt, der vor Beginn der Abgaben vom Bediener zwischen den Schlauchanschluss des Empfängertanks und den Produktschlauch geflanscht wird, und dessen Kennung über einen leitfähigen Produktschlauch von der fahrzeugseitigen Steuerung abgefragt und zur Steuerung der Abgaben verwendet wird.

Noch eine weitere Variante eines erfindungsgemässen Systems ist dadurch gekennzeichnet, dass zusätzlich die Überfüllung der vom Tankfahrzeug zu befüllenden Empfängertanks mittels Abfüllsicherungen verhindert wird, wobei die Zuordnung zwischen Empfängertank und zugehöriger fahrzeugseitiger Tankkammer von der Steuerung über einen Stromkreis eines Abfüllsicherungskabels und einen im Abfüllsicherungsstecker integrierten zweipoligen Codegeber (PID) ermittelt wird.

Im Rahmen der Erfindung ist es ferner bevorzugt, wenn die Information über die Zuordnung des Empfängertanks mittels eines portablen Rückmeldesensors gewonnen wird, der vom Bediener vor Beginn der Abgaben zwischen tankstellenseitigem Schlauchanschluss und Produktschlauch geflanscht wird. Dabei kann insbesondere vorgesehen sein, dass die Datenübertragung zwischen Sensor und Steuerung auf drahtlosem Wege erfolgt.

Entsprechende Ausgestaltungen vorausgesetzt, ist es ferner von Vorteil, wenn die Rückmeldung der im Empfängertank angekommenen Mengen in den für eine Vermischung weniger kritischen Fällen durch das Auswerten der Signale eines tankstellenseitig integrierten Tankinhaltsmesssystems erfolgt. Dies kann dadurch weitergebildet sein, dass mindestens eine Rückmeldung über eine Funkdatenverbindung erfolgt.

Ebenfalls unter der Voraussetzung geeigneter Ausgestaltungen kann weiterhin eine gesetzlich vorgeschriebene Abfüllsicherung in einem Sammelmodus betrieben werden, d.h. ohne Einzelzuordnung der Abfüllsicherungskreise, und werden bei Ansprechen eines der Grenzwertgeber alle laufenden Abgaben blockiert. Auch dabei kann ferner vorgesehen sein, dass die Information über den Zustand der Abfüllsicherungen und/oder der Sammelabfüllsicherung per Datenfunk übertragen wird.

Noch eine weitere Fortbildung besteht darin, dass die Überwachung des korrekten Anschlusses der Gaspendelleitung(en) autark über einen an Bord des Fahrzeugs installierten Gasströmungs- und -dichtesensor überwacht wird, und zwar nicht nur hinsichtlich der Strömung, sondern auch bezüglich der Gasdichte und/oder anderer Eigenschaften des strömenden Mediums, aufgrund derer sich der Unterschied zu strömender Frischluft ermitteln lässt.

Die vorstehenden Erläuterungen vorausgesetzt, wird nachfolgend noch auf die in den Zeichnungen gezeigten Ausführungsbeispiele eingegangen.

In der Fig. 1 ist ein erstes Ausführungsbeispiel eines Betankungssystems 1 schematisch gezeigt. Dabei handelt es sich um ein schlauchgestützes System. Produkterkennungs- oder -identifizierungseinrichtungen 2 in Form eines portablen Kennungsgenerators 3 sind in einer Produktleitung 4 angeordnet, die durch einen Produktschlauch 5 und einen Einfüllanschluss 6 gebildet ist. Der portable Kennungsgenerator 3 ist in einen Kopplungsflansch 7 zur Verbindung des Produktschlauches 5 mit dem Einfüllanschluss 6 integriert. Der Einfüllanschluss 6 gehört zu einem Bodentank 8 für Dieselkraftstoff DK einer Tankstelle (nicht dargestellt). Der Produktschlauch 5 führt von einer Tankkammer 9 eines Tankes 10 eines Tankfahrzeuges (nicht dargestellt) zu dem Einfüllanschluss 6. In der Tankkammer 9 ist Ottokraftstoff der Qualität "Super Plus" SUP enthalten. Ein Umfüllen aus der Tankkammer 9 in den Bodentank 8 muss daher verhindert werden.

Der portable Kennungsgenerator 3 ist über ein Ausgabeventil 11 der Tankkammer 9 an eine Steuerung 12 angeschlossen und erzeugt eine Ausgabe mit der Information betreffend die Produkterkennung oder -identifizierung, die mittels der leitfähigen Ausgestaltung des Produktschlauches 5 zur Steuerung gelangt. Weiterhin kommt über den portablen Kennungsgenerator 3 eine Information betreffend den Bodentank 8 zur Steuerung 12, nämlich, dass im Bodentank 8 Dieselkraftstoff DK gelagert ist, der nicht mit Ottokraftstoff vermischt werden darf. Aus der Kombination der beiden Informationen veranlasst die Steuerung 12, dass das Ausgabeventil 11 geschlossen wird und bleibt, so dass keine Vermischung der beiden Kraftstoffarten DK und SUP erfolgt.

Auch von einer Tankkammer 13 des Tankes 10 des Tankfahrzeuges (nicht dargestellt) mit Dieselkraftstoff DK geht eine Produktleitung 4 ab, und zwar zu einem Bodentank 14 der Tankstelle (nicht dargestellt) mit Ottokraftstoff der Qualität "Bleifrei" BF, so dass auch für diese Verbindung ein Umfüllen verhindert werden muss. Auch diese Produktleitung 4 enthält einen Produktschlauch 5 und einen Einfüllanschluss 6, die über einen Kopplungsflansch 7 verbunden sind. In dem Kopplungsflansch 7 sind ebenfalls wieder Produkterkennungs- oder -identifizierungseinrichtungen 2 in Form eines portablen Kennungsgenerators 3 integriert, der entsprechende Informationen über den elektrisch leitfähigen entsprechenden Produktschlauch 5 zu der Steuerung 12 gibt. Letztere schliesst auf Grund dieser Informationen das Ausgabeventil 11 an der Tankkammer 13 mit Dieselkraftstoff DK und verhindert dadurch dessen Umfüllen in den Bodentank 14 mit Ottokraftstoff der Qualität "Bleifrei" BF und damit eine Vermischung der beiden Kraftstoffarten BF und DK.

Ein Umfüllen von einer Tankkammer 15 mit Ottokraftstoff der Qualität "Super" SU aus dem Tank 10 des Tankfahrzeuges (nicht dargestellt) in einen Bodentank 16 der Tankstelle (nicht dargestellt) wird dagegen von der Steuerung 12 nicht beeinflusst, da bei diesem Ausführungsbeispiel für die Umfüllung von Ottokraftstoff egal welcher Qualität keine Überwachung einer Vermischung durch die Steuerung 12 vorgesehen ist. In der entsprechenden Produktleitung 17 sind keine Produkterkennungs- oder -identifizierungseinrichtungen 2 eingeschaltet. Dennoch hat die Steuerung 12 eine Verbindung zu dem Ausgabeventil 11 an der Tankkammer 15, da auch diese beispielsweise fälschlich einmal an einen Empfängertank, wie den Bodentank 8 mit Dieselkraftstoff DK angeschlossen werden könnte.

Lediglich der Vollständigkeit halber sind noch eine Tankkammer 18 des Tanks 10 des Tankfahrzeuges (nicht dargestellt) mit Ottokraftstoff der Qualität "Bleifrei" BF sowie ein weiterer Bodentank 19 der Tankstelle (nicht dargestellt) für Ottokraftstoff der Qualität "Super Plus" SUP dargestellt. Diese beiden Behältnisse sind beim dargestellten Umfüllvorgang nicht berücksichtigt.

Im übrigen wird zur weiteren Erläuterung des ersten Ausführungsbeispiels in der Fig. 1 auf die Beschreibung des Betankungssystems 1 in seinen verschiedenen Versionen und mit den jeweiligen Elementen und Bauteilen sowie auf die Beschreibung dieser Elemente und Bauteile weiter oben Bezug genommen und verwiesen.

In der Fig. 2 sind insbesondere die Produkterkennungs- oder -identifizierungseinrichtungen 2 des Ausführungsbeispiels gemäss der Fig 1 in vergrösserter Darstellung und mit weiteren Einzelheiten schematisch gezeigt. Insbesondere ist der portable Kennungsgenerator oder -geber 3 in seiner Ausgestaltung als oder integriert in den Kopplungs- oder Zwischenflansch 7 deutlich dargestellt. Für die Integration des portablen Kennungsgenerators oder -gebers 3 ist der Kopplungs- oder Zwischenflansch 7 mit einer isolierten Verschraubung 20 ausgestattet, die wiederum Isolierstoffteile 21 enthält. Der portable Kennungsgenerator oder -geber 3 ist als Chip 22 ausgeführt. Im übrigen wird auf die Beschreibung der Elemente und Bauteile des Betankungssystems 1 weiter oben Bezug genommen und verwiesen.

Ein zweites Ausführungsbeispiel eines Betankungssystems 1 ist in der Fig. 3 schematisch veranschaulicht. Nachfolgend werden nur noch die Elemente, Bauteile und Funktionen beschrieben und erläutert, in denen sich das zweite Ausführungsbeispiel von dem ersten Ausführungsbeispiel gemäss Fig. 1 unterscheidet.

Bei dem zweiten Ausführungsbeispiel ist ein Produktsensor 23 als Bestandteil der Produkterkennungs- oder -identifizierungseinrichtungen 2 mit Einrichtungen 24 zur Füllstandsmessung in den Bodentanks 8, 14, 16 und 19 der Tankstelle (nicht dargestellt) mit ihren jeweiligen Kraftstoffarten DK, BF, SU bzw. SUP vorgesehen. Die Einrichtungen 24 zur Füllstandsmessung sind ferner an Peilstäbe 25 zur Füllstandserfassung in den Bodentanks 8, 14, 16 und 19 der Tankstelle (nicht dargestellt) mit ihren jeweiligen Kraftstoffarten DK, BF, SU bzw. SUP verbunden. Die so gewonnenen Informationen geben die Einrichtungen 24 zur Füllstandsmessung über angeschlossene Messdatenfunkeinrichtungen 26 durch Funkübertragung an Steuerungsfunkeinrichtungen 27, die die Informationen in die Steuerung 12 eingeben. Die Anschlüsse der Produktleitungen 4 zwischen den Tankkammern 9, 13, 15 und 18 des Tanks 10 des Tankfahrzeuges (nicht dargestellt) mit ihren jeweiligen Kraftstoffarten SUP, DK, SU bzw. BF und den Bodentanks 8, 14, 16 und 19 der Tankstelle (nicht dargestellt) mit ihren jeweiligen Kraftstoffarten DK, BF, SU bzw. SUP sowie die Folgen, veranlasst durch die Steuerung 12, sind genauso, wie beim ersten Ausführungsbeispiel gemäss der Fig. 1. Ein Produktsensor 23 und sein Anschluss an die Einrichtungen 24 zur Füllstandsmessung sind der Übersichtlichkeit halber weggelassen worden, aber auch so für den Fachmann in Anordnung, Ausgestaltung und Funktion aus der Gesamtheit der vorliegenden Unterlagen klar. Auch weitere Parallelen zwischen den Fig. 1 und 3 ergeben sich aus der vergleichenden Betrachtung für den Fachmann ohne weiteres.

Im übrigen wird zur weiteren Erläuterung des zweiten Ausführungsbeispiels in der Fig. 3 auf die Beschreibung des Betankungssystems 1 in seinen verschiedenen Versionen und mit den jeweiligen Elementen und Bauteilen sowie auf die Beschreibung dieser Elemente und Bauteile weiter oben Bezug genommen und verwiesen.

## Patentansprüche

1. Betankungsverfahren zwischen einem stationären Tank (8, 14, 16, 19) mit einem oder für ein Produkt (DK, BF, SU, SUP) aus einer Mehrzahl von flüssigen Produkten (DK, BF, SU, SUP) und einem mobilen Tank (10) mit wenigstens zwei Kammern (9) für identische oder unterschiedliche Produkte (DK, BF, SU, SUP),
wobei über Produkterkennungs- oder -identifizierungseinrichtungen (2) in oder zu jeder Produktleitung (4) zwischen einem stationären Tank (8, 14, 16, 19) und einer Kammer (9, 13, 15, 18) des mobilen Tanks (10) wenigstens ein Produkt (DK, BF, SU, SUP) erkannt oder identifiziert wird,
wobei die Erkennung oder Identifizierung des wenigstens einen Produktes (DK, BF, SU, SUP) von einer Steuerung (12) erfasst und ausgewertet wird, und
wobei in Abhängigkeit von dem erkannten oder identifizierten Produkt (DK, BF, SU, SUP) ein Ventil (11) zum Umfüllen des Produktes (DK, BF, SU, SUP) zwischen dem stationären Tank (8, 14, 16, 19) und der Kammer (9, 13, 15, 18) des mobilen Tanks (10) auf offen oder geschlossen gesteuert wird,
**dadurch gekennzeichnet,**
**dass** zu Beginn des Betankungsverfahrens erst zusammen mit dem mobilen Tank (10) ein portabler Kennungsgenerator (3) der Produkterkennungs- oder -identifizierungseinrichtungen (2) bereit gestellt wird, und
**dass** der portable Kennungsgenerator (3) in einen Kopplungsflansch (7) zur Verbindung eines Produktschlauches (5) der Produktleitung (4) mit einem Einfüllanschluss (6) der Produktleitung (4) integriert ist und eine Ausgabe mit der Information betreffend die Produkterkennung oder - identifizierung und den stationären Tank (8, 14, 16, 19) erzeugt und an die Steuerung (12) leitet.

2. Betankungsverfahren nach Anspruch 1,
**dadurch gekennzeichnet,**
**dass** der portable Kennungsgenerator der Produktkennung (2) ein Produktsensor (3) ist.

3. Betankungsverfahren nach Anspruch 1 oder 2,
**dadurch gekennzeichnet,**
**dass** die Erkennung oder Identifizierung des wenigstens einen Produkts (DK, BF, SU, SUP) mittels Funkübertragung (26, 27) zur Steuerung (12) übertragen wird.

4. Betankungsverfahren nach einem der vorhergehenden Ansprüche,
**dadurch gekennzeichnet,**
**dass** die Erkennung oder Identifizierung so erfolgt, dass zunächst nur eine kleine Menge Produkt (DK, BF, SU, SUP) abgegeben wird und diese Menge des Produktes (DK, BF, SU, SUP) von dem portablen Kennungsgenerator (3) in der Produktleitung (4) nachträglich erkannt wird.

5. Betankungsverfahren nach einem der vorhergehenden Ansprüche,
**dadurch gekennzeichnet,**
**dass** eine Überfüllung überwacht/verhindert wird.

6. Betankungsverfahren nach einem der vorhergehenden Ansprüche,
**dadurch gekennzeichnet**,
Einrichtungen (25) zur insbesondere kontinuierlichen Umfüllmengenmessung und/oder Tank-/Kammerinhaltsmessung vorgesehen sind.

7. Betankungsverfahren nach einem der vorhergehenden Ansprüche,
**dadurch gekennzeichnet,**
**dass** die Erkennung oder Identifizierung über die Messung der Dichte des Produkts (DK, BF, SU, SUP) oder einer von der Dichte abhängigen physikalischen Eigenschaft erfolgt.

8. Betankungssystem zwischen einem stationären Tank (8, 14, 16, 19) mit einem oder für ein Produkt (DK, BF, SU, SUP) aus einer Mehrzahl von flüssigen Produkten (DK, BF, SU, SUP) und einem mobilen Tank (10) mit wenigstens zwei Kammern (9) für identische oder unterschiedliche Produkte (DK, BF, SU, SUP),
enthaltend:
Produkterkennungs- oder -identifizierungseinrichtungen (2) in oder zu jeder Produktleitung (4) zwischen einem stationären Tank (8, 14, 16, 19) und einer Kammer (9, 13, 15, 18) des mobilen Tanks (10) zur Erkennung oder Identifizierung wenigstens eines Produktes (DK, BF, SU, SUP), und
eine Steuerung (12) zur Erfassung und Auswertung der Erkennung oder Identifizierung des wenigstens einen Produktes (DK, BF, SU, SUP),
wobei die die Einrichtungen (2) zur Erkennung oder Identifizierung wenigstens eines Produktes (DK, BF, SU, SUP) mit der Steuerung (12) gekoppelt sind, um letzterer Informationen über ein erkanntes oder identifiziertes Produkt (DK, BF, SU, SUP) zur Verfügung zu stellen, und
wobei die Steuerung (12) ferner mit einem Ventil (11) zum Umfüllen des Produktes (DK, BF, SU, SUP) zwischen dem stationären Tank (8, 14, 16, 19) und der Kammer (9, 13, 15, 18) des mobilen Tanks (10) gekoppelt ist, um das Ventil (11) in Abhängigkeit von dem erkannten oder identifizierten Produkt (DK, BF, SU, SUP) auf offen oder geschlossen zu stellen,
**dadurch gekennzeichnet,**
**dass** die Produkterkennungs- oder -identifizierungseinrichtungen (2) einen portablen Kennungsgenerator (3) enthalten, und
**dass** der portable Kennungsgenerator (3) in einen Kopplungsflansch (7) zur Verbindung eines Produktschlauches (5) der Produktleitung (4) mit einem Einfüllanschluss (6) der Produktleitung (4) integriert ist und ausgelegt ist, eine Ausgabe mit der Information betreffend die Produkterkennung oder -identifizierung und den stationären Tank (8, 14, 16, 19) zu erzeugen und an die Steuerung (12) zu leiten.

9. Betankungssystem nach Anspruch 8,
**dadurch gekennzeichnet,**
**dass** der portable Kennungsgenerator der Produktkennung (2) ein Produktsensor (3) ist.

10. Betankungssystem nach Anspruch 8 oder 9,
**dadurch gekennzeichnet,**
**dass** die Einrichtungen (2) zur Erkennung oder Identifizierung wenigstens eines Produkts (DK, BF, SU, SUP) zur Messung der Dichte des Produkts (DK, BF, SU, SUP) oder einer von der Dichte abhängigen physikalischen Eigenschaft ausgelegt sind.

11. Betankungssystem nach einem der Ansprüche 8 bis 10,
**dadurch gekennzeichnet,**
**dass** die Kopplung zwischen den Einrichtungen (2) zur Erkennung oder Identifizierung wenigstens eines Produktes (DK, BF, SU, SUP) und der Steuerung (12) über die Produktleitung (4) zwischen dem stationären Tank (8, 14, 16, 19) und der Kammer (9, 13, 15, 18) des mobilen Tanks (10) oder per Funkdatenübertragung (26, 27) realisiert ist.

12. Betankungssystem nach einem der Ansprüche 8 bis 11,
**dadurch gekennzeichnet,**
**dass** eine Überfüllsicherung vorgesehen ist.

13. Betankungssystem nach einem der Ansprüche 8 bis 12,
**dadurch gekennzeichnet,**
**dass** Einrichtungen (25) zur Umfüllmengenmessung und/oder Tank-/Kammerinhaltsmessung vorgesehen und mit der Steuerung (12) gekoppelt sind.

14. Betankungsvorrichtung zwischen einem stationären Tank (8, 14, 16, 19) mit einem oder für ein Produkt (DK, BF, SU, SUP) aus einer Mehrzahl von flüssigen Produkten (DK, BF, SU, SUP) und einem mobilen Tank (10) mit wenigstens zwei Kammern (9) für identische oder unterschiedliche Produkte (DK, BF, SU, SUP),
enthaltend:
Produkterkennungs- oder -identifizierungseinrichtungen (2) in oder zu jeder Produktleitung (4) zwischen einem stationären Tank (8, 14, 16, 19) und einer Kammer (9, 13, 15, 18) des mobilen Tanks (10) zur Erkennung oder Identifizierung wenigstens eines Produktes (DK, BF, SU, SUP), und um einer Steuerung (12) zur Erfassung und Auswertung der Erkennung oder Identifizierung des wenigstens einen Produktes (DK, BF, SU, SUP) Informationen über ein erkanntes oder identifiziertes Produkt (DK, BF, SU, SUP) zur Verfügung zu stellen,
**dadurch gekennzeichnet,**
**dass** die Produkterkennungs- oder -identifizierungseinrichtungen (2) einen portablen Kennungsgenerator (3) enthalten, und
**dass** der portable Kennungsgenerator (3) in einen Kopplungsflansch (7) zur Verbindung eines Produktschlauches (5) der Produktleitung (4) mit einem Einfüllanschluss (6) der Produktleitung (4) integriert ist und ausgelegt ist, eine Ausgabe mit der Information betreffend die Produkterkennung oder -identifizierung und den stationären Tank (8, 14, 16, 19) zu erzeugen und an die Steuerung (12) zu leiten.

15. Betankungsvorrichtung nach Anspruch 14,
**dadurch gekennzeichnet,**
**dass** der portable Kennungsgenerator der Produktkennung (2) ein Produktsensor (3) ist.

16. Betankungsvorrichtung nach Anspruch 14 oder 15,
**dadurch gekennzeichnet,**
**dass** die Produkterkennungs- oder -identifizierungseinrichtungen (2) zur Messung der Dichte des Produkts (DK, BF, SU, SUP) oder einer von der Dichte abhängigen physikalischen Eigenschaft ausgelegt sind.

17. Betankungsvorrichtung nach einem der Ansprüche 14 bis 16,
**dadurch gekennzeichnet,**
**dass** eine Überfüllsicherung vorgesehen ist.

18. Betankungsvorrichtung nach einem der Ansprüche 14 bis 17,
**dadurch gekennzeichnet,**
**dass** Einrichtungen zur Umfüllmengenmessung (25) und/oder Tank-/Kammerinhaltsmessung enthalten und mit der Steuerung (12) gekoppelt sind.

## Claims

1. Tank-filling method for use between a stationary tank (8, 14, 16, 19) having a or for a product (DK *[diesel],* BF *[unleaded],* SU *[super],* SUP *[super plus])* from a plurality of liquid products,(DK, BF, SU, SUP) and a mobile tank (10) having at least two chambers (9) for identical or different products (DK, BF, SU, SUP),
wherein at least one product (DK, BF, SU, SUP) is recognised or identified via product recognition or identification devices (2) in or for each product line (4) between a stationary tank (8, 14, 16, 19) and a chamber (9, 13, 15, 18) of the mobile tank (10),
wherein the recognition or identification of the at least one product (DK, BF, SU, SUP) is detected and evaluated by a controller (12), and
wherein in dependence upon the recognised or identified product (DK, BF, SU, SUP) a valve (11) is controlled to be opened or closed in order to siphon the product (DK, BF, SU, SUP) between the stationary tank (8, 14, 16, 19) and the chamber (9, 13, 15, 18) of the mobile tank (10),
**characterised in that**
at the beginning of the tank-filling method, a portable identifier generator (3) of the product recognition or identification devices (2) is already provided together with the mobile tank (10), and
**in that** the portable identifier generator (3) is integrated into a coupling flange (7) for connecting a product tube (5) of the product line (4) to a filler connection (6) of the product line (4) and produces an output with the information relating to the product recognition or identification and to the stationary tank (8, 14, 16, 19) and sends it to the controller (12).

2. Tank-filling method as claimed in Claim 1, **characterised in that** the portable identifier generator of the product identifier (2) is a product sensor (3).

3. Tank-filling method as claimed in Claim 1 or 2, **characterised in that** the recognition or identification of the at least one product (DK, BF, SU, SUP) is transferred to the controller (12) by means of wireless transmission (26, 27).

4. Tank-filling method as claimed in any one of the preceding Claims, **characterised in that** the recognition or identification is effected such that firstly only a small amount of product (DK, BF, SU, SUP) is output and this amount of the product (DK, BF, SU, SUP) is subsequently recognised by the portable identifier generator (3) in the product line (4).

5. Tank-filling method as claimed in any one of the preceding Claims, **characterised in that** over-filling is monitored/prevented.

6. Tank-filling method as claimed in any one of the preceding Claims, **characterised in that** devices (25) are provided for in particular continuous siphoning-amount measurement and/or tank/chamber-content measurement.

7. Tank-filling method as claimed in any one of the preceding Claims, **characterised in that** the recognition or identification is effected by measuring the density of the product (DK, BF, SU, SUP) or a density-dependent physical characteristic.

8. Tank-filling system for use between a stationary tank (8, 14, 16, 19) having a or for a product (DK, BF, SU, SUP) from a plurality of liquid products (DK, BF, SU, SUP) and a mobile tank (10) having at least two chambers (9) for identical or different products (DK, BF, SU, SUP),
containing:
product recognition or identification devices (2) in or for each product line (4) between a stationary tank (8, 14, 16, 19) and a chamber (9, 13, 15, 18) of the mobile tank (10) for recognising or identifying at least one product (DK, BF, SU, SUP), and
a controller (12) for detecting and evaluating the recognition or identification of the at least one product (DK, BF, SU, SUP),
wherein the devices (2) for recognising or identifying at least one product (DK, BF, SU, SUP) are coupled with the controller (12) in order to provide the controller with information regarding a recognised or identified product (DK, BF, SU, SUP), and
wherein the controller (12) is furthermore coupled with a valve (11) to siphon the product (DK, BF, SU, SUP) between the stationary tank (8, 14, 16, 19) and the chamber (9, 13, 15, 18) of the mobile tank (10), in order to control the valve (11) to be opened or closed in dependence upon the recognised or identified product (DK, BF, SU, SUP),
**characterised in that**
the product recognition or identification devices (2) contain a portable identifier generator (3), and
**in that** the portable identifier generator (3) is integrated into a coupling flange (7) for connecting a product tube (5) of the product line (4) to a filler connection (6) of the product line (4) and is designed to produce an output with the information relating to the product recognition or identification and to the stationary tank (8, 14, 16, 19) and to send it to the controller (12).

9. Tank-filling system as claimed in Claim 8, **characterised in that** the portable identifier generator of the product identifier (2) is a product sensor (3).

10. Tank-filling system as claimed in Claim 8 or 9, **characterised in that** the devices (2) for recognising or identifying at least one product (DK, BF, SU, SUP) are designed to measure the density of the product (DK, BF, SU, SUP) or a density-dependent physical characteristic.

11. Tank-filling system as claimed in any one of Claims 8 to 10, **characterised in that** the coupling between the devices (2) for recognising or identifying at least one product (DK, BF, SU, SUP) and the controller (12) is effected via the product line (4) between the stationary tank (8, 14, 16, 19) and the chamber (9, 13, 15, 18) of the mobile tank (10) or via wireless data transmission (26, 27).

12. Tank-filling system as claimed in any one of Claims 8 to 11, **characterised in that** a means for securing against over-filling is provided.

13. Tank-filling system as claimed in any one of Claims 8 to 12, **characterised in that** devices (25) are provided for siphoning-amount measurement and/or tank/chamber-content measurement and are coupled with the controller (12).

14. Tank-filling device for use between a stationary tank (8, 14, 16, 19) having a or for a product (DK, BF, SU, SUP) from a plurality of liquid products (DK, BF, SU, SUP) and a mobile tank (10) having at least two chambers (9) for identical or different products (DK, BF, SU, SUP), containing:
product recognition or identification devices (2) in or for each product line (4) between a stationary tank (8, 14, 16, 19) and a chamber (9, 13, 15, 18) of the mobile tank (10) for recognising or identifying at least one product (DK, BF, SU, SUP), and for providing a controller (12) for detecting and evaluating the recognition or identification of the at least one product (DK, BF, SU, SUP) with information regarding a recognised or identified product (DK, BF, SU, SUP),
**characterised in that**
the product recognition or identification devices (2) contain a portable identifier generator (3), and
**in that** the portable identifier generator (3) is integrated into a coupling flange (7) for connecting a product tube (5) of the product line (4) to a filler connection (6) of the product line (4) and is designed to produce an output with the information relating to the product recognition or identification and to the stationary tank (8, 14, 16, 19) and to send it to the controller (12).

15. Tank-filling device as claimed in Claim 14, **characterised in that** the portable identifier generator of the product identifier (2) is a product sensor (3).

16. Tank-filling device as claimed in Claim 14 or 15, **characterised in that** the product recognition or identification devices (2) are designed to measure the density of the product (DK, BF, SU, SUP) or a density-dependent physical characteristic.

17. Tank-filling device as claimed in any one of Claims 14 to 16, **characterised in that** a means for securing against over-filling is provided.

18. Tank-filling device as claimed in any one of Claims 14 to 17, **characterised in that** devices are incorporated for siphoning-amount measurement (25) and/or tank/chamber-content measurement and are coupled with the controller (12).

## Revendications

1. Procédé de remplissage de carburant entre un réservoir stationnaire (8, 14, 16, 19) comportant un produit ou prévu pour un produit (DK, BF, SU, SUP) parmi une multitude de produits liquides (DK, BF, SU, SUP) et un réservoir mobile (10) comportant au moins deux chambres (9) pour des produits (DK, BF, SU, SUP) identiques ou différents,
dans lequel on reconnaît ou on identifie au moins un produit (DK, BF, SU, SUP) via des dispositifs de reconnaissance ou d'identification de produit (2) dans ou vers chaque conduite de produit (4) entre un réservoir stationnaire (8, 14, 16, 19) et une chambre (9, 13, 15, 18) du réservoir mobile (10),
dans lequel la reconnaissance ou l'identification dudit au moins un produit (DK, BF, SU, SUP) est détectée et évaluée par une commande (12), et
dans lequel, en fonction du produit (DK, BF, SU, SUP) reconnu ou identifié, une soupape est commandée sur la position ouverte ou fermée pour transvaser le produit depuis le réservoir stationnaire (8, 14, 16, 19) et la chambre (9, 13, 15, 18) du réservoir mobile (10),
**caractérisé en ce que**
au début du procédé de remplissage de carburant, on met tout d'abord à la disposition des dispositifs de reconnaissance ou d'identification de produit (2) un générateur d'indicatif (3) portable, conjointement avec le réservoir mobile (10), et
**en ce que** le générateur d'indicatif (3) portable est intégré dans une bride de couplage (7) pour relier un tuyau de produit (5) de la conduite de produit (4) avec un raccord de remplissage (6) de la conduite de produit (4) et envoie à la commande (12) un signal de sortie avec l'information concernant la reconnaissance ou l'identification de produit et le réservoir stationnaire (8, 14, 16, 19).

2. Procédé de remplissage de carburant selon la revendication 1,
**caractérisé en ce que**
le générateur d'indicatif portable de l'indicatif de produit (2) est un capteur de produit (3).

3. Procédé de remplissage de carburant selon la revendication 1 ou 2,
**caractérisé en ce que**
la reconnaissance ou l'identification dudit au moins un produit (DK, BF, SU, SUP) est transmise à la commande (12) par radiotransmission (26, 27).

4. Procédé de remplissage de carburant selon l'une quelconque des revendications précédentes,
**caractérisé en ce que**
la reconnaissance ou l'identification a lieu de telle sorte qu'il est fourni tout d'abord seulement une petite quantité de produit (DK, BF, SU, SUP) et cette quantité du produit (DK, BF, SU, SUP) est ultérieurement reconnue par le générateur d'indicatif (3) portable dans la conduite de produit (4).

5. Procédé de remplissage de carburant selon l'une quelconque des revendications précédentes,
**caractérisé en ce qu'**un surremplissage est surveillé/empêché.

6. Procédé de remplissage de carburant selon l'une quelconque des revendications précédentes,
**caractérisé en ce que**
des dispositifs (25) sont prévus pour mesurer en particulier en continu la quantité transvasée et/ou pour mesurer le contenu du réservoir / de la chambre.

7. Procédé de remplissage de carburant selon l'une quelconque des revendications précédentes,
**caractérisé en ce que**
la reconnaissance ou l'identification a lieu via la mesure de la densité du produit (DK, BF, SU, SUP) ou d'une propriété physique dépendant de la densité.

8. Système de remplissage de carburant entre un réservoir stationnaire (8, 14, 16, 19) comportant un produit ou prévu pour un produit (DK, BF, SU, SUP) parmi une multitude de produits liquides (DK, BF, SU, SUP) et un réservoir mobile (10) comportant au moins deux chambres (9) pour des produits (DK, BF, SU, SUP) identiques ou différents,
comprenant :
des dispositifs de reconnaissance ou d'identification de produit (2) dans ou vers chaque conduite de produit (4) entre un réservoir stationnaire (8, 14, 16, 19) et une chambre (9, 13, 15, 18) du réservoir mobile (10) pour reconnaître ou identifier au moins un produit (DK, BF, SU, SUP), et une commande (12) pour détecter et évaluer la reconnaissance ou l'identification dudit au moins un produit (DK, BF, SU, SUP),
les dispositifs (2) de reconnaissance ou d'identification d'au moins un produit (DK, BF, SU, SUP) étant accouplés à la commande (12) pour mettre à la disposition de celle-ci des informations sur un produit (DK, BF, SU, SUP) reconnu ou identifié, et
la commande (12) étant en outre accouplée à une soupape (11) pour transvaser le produit (DK, BF, SU, SUP) entre le réservoir stationnaire (8, 14, 16, 19) et la chambre (9, 13, 15, 18) du réservoir mobile (10) pour mettre en position ouverte ou fermée la soupape 11 en fonction du produit (DK, BF, SU, SUP) reconnu ou identifié,
**caractérisé en ce que**
les dispositifs de reconnaissance ou d'identification de produit (2) contiennent un générateur d'indicatif (3) portable, et
**en ce que** le générateur d'indicatif (3) portable est intégré dans une bride de couplage (7) pour relier un tuyau de produit (5) à la conduite de produit (4) avec un raccord de remplissage (6) de la conduite de produit (4) et est réalisé pour engendrer et envoyer à la commande (12) un signal de sortie avec l'information concernant la reconnaissance ou l'identification de produit et le réservoir stationnaire (8, 14, 16, 19).

9. Système de remplissage de carburant selon la revendication 8,
**caractérisé en ce que**
le générateur d'indicatif (3) portable de l'indicatif de produit (2) est un capteur de produit (3).

10. Système de remplissage de carburant selon la revendication 8 ou 9,
**caractérisé en ce que**
les dispositifs (2) de reconnaissance et d'identification d'au moins un produit (DK, BF, SU, SUP) sont conçus pour mesurer la densité du produit (DK, BF, SU, SUP) ou d'une propriété physique dépendant de la densité.

11. Système de remplissage de carburant selon l'une des revendications 8 à 10,
**caractérisé en ce que**
le couplage entre les dispositifs (2) de reconnaissance ou d'identification d'au moins un produit (DK, BF, SU, SUP) et la commande (12) est réalisé via la conduite de produit (4) entre le réservoir stationnaire (8, 14, 16, 19) et la chambre (9, 13, 15, 18) du réservoir mobile (10) ou par radiotransmission (26, 27).

12. Système de remplissage de carburant selon l'une des revendications 8 à 11,
**caractérisé en ce que**
il est prévu une sécurité anti-surremplissage.

13. Système de remplissage de carburant selon l'une des revendications 8 à 12,
**caractérisé en ce que**
il est prévu des dispositifs (25) pour mesurer la quantité transvasée et/ou pour mesurer le contenu du réservoir / de la chambre, qui sont accouplés à la commande (12).

14. Dispositif de remplissage de carburant entre un réservoir stationnaire (8, 14, 16, 19) comportant un produit ou prévu pour un produit (DK, BF, SU, SUP) parmi une multitude de produits liquides (DK, BF, SU, SUP) et un réservoir mobile (10) comportant au moins deux chambres (9) pour des produits (DK, BF, SU, SUP) identiques ou différents,
comprenant :
des dispositifs de reconnaissance ou d'identification de produit (2) dans ou vers chaque conduite de produit (4) entre un réservoir stationnaire (8, 14, 16, 19) et une chambre (9, 13, 15, 18) du réservoir mobile (10) pour reconnaître ou identifier au moins un produit (DK, BF, SU, SUP), et pour mettre à disposition d'une commande (12) des informations sur un produit (DK, BF, SU, SUP) reconnu ou identifié pour détecter et évaluer la reconnaissance ou l'identification dudit au moins un produit (DK, BF, SU, SUP),
**caractérisé en ce que**
les dispositifs de reconnaissance ou d'identification de produit (2) contiennent un générateur d'indicatif (3) portable, et
**en ce que** le générateur d'indicatif (3) portable est intégré dans une bride de couplage (7) pour relier un tuyau de produit (5) à la conduite de produit (4) avec un raccord de remplissage (6) de la conduite de produit (4) et est réalisé pour engendrer et envoyer à la commande (12) un signal de sortie avec l'information concernant la reconnaissance ou l'identification de produit et le réservoir stationnaire (8, 14, 16, 19).

15. Dispositif de remplissage de carburant selon la revendication 14,
**caractérisé en ce que**
le générateur d'indicatif portable de l'indicatif de produit est un capteur de produit (3).

16. dispositif de remplissage de carburant selon la revendication 14 ou 15,
**caractérisé en ce que**
les dispositifs (2) de reconnaissance ou d'identification de produit sont conçus pour mesurer la densité du produit (DK, BF, SU, SUP) ou d'une propriété physique dépendant de la densité.

17. Dispositif de remplissage de carburant selon l'une des revendications 14 à 16,
**caractérisé en ce que**
il est prévu une sécurité anti-surremplissage.

18. Système de remplissage de carburant selon l'une des revendications 14 à 17,
**caractérisé en ce que**
il est prévu des dispositifs (25) pour mesurer la quantité transvasée et/ou pour mesurer le contenu du réservoir / de la chambre, qui sont accouplés à la commande (12).
